# EUROPÄISCHE PATENTSCHRIFT

(11) **EP 0 554 556 B1**
(45) Veröffentlichungstag und Bekanntmachung des Hinweises auf die Patenterteilung: **26.06.1996**
(21) Anmeldenummer: 92121592.7
(22) Anmeldetag: 18.12.1992
(51) Int. Cl.: B42F 7/02

(54) **Folientasche**
Pocket in foil material
Pochette en matériau en feuille

(30) Priorität: 01.02.1992 DE 4202884
(43) Veröffentlichungstag der Anmeldung: 11.08.1993
(73) Patentinhaber: Louis Leitz KG, D-70469 Stuttgart (DE)
(72) Erfinder: Leitz, Conrad, W-7000 Stuttgart 1 (DE)
(74) Vertreter: Wolf, Eckhard, Dr.-Ing.

(56) Entgegenhaltungen:
- BE-A- 658 815
- CH-A- 342 200
- CH-A- 464 852
- FR-A- 1 116 735
- GB-A- 2 159 768

## Beschreibung

Die Erfindung betrifft eine Folientasche aus zwei flach gegeneinander anliegenden, im Umriß im wesentlichen rechteckigen Folienlagen, die an drei Seitenrändern an die Folienlagen miteinander verbindenden Falt-, Schweiß- oder Klebelinien geschlossen und an einem, vorzugsweise an einer Schmalseite angeordneten Seitenrand unter Bildung einer Einschuböffnung für Schriftgut oder dergleichen offen ist, und die an einem zum offenen Seitenrand senkrechten Seitenrand eine vorzugsweise eine Verstärkungseinlage enthaltende, durch eine das Tascheninnere begrenzende innere Schweiß- oder Klebenaht und eine zu dieser im wesentlichen parallele Außenkante begrenzte Randleiste mit definierter Breite aufweist, wobei die innere Schweiß- oder Klebenaht der Randleiste entlang einer Schrägstrecke in der Nähe ihres einschubseitigen Endes einen das Tascheninnere zur Einschuböffnung hin trichterartig erweiternden, gegenüber der Außenkante spitzwinklig schrägen Verlauf aufweist.

Einseitig offene Folientaschen dieser Art können mit der in ihrer Randleiste angeordneten Lochreihe in einen Ordner oder in ein Ringbuch eingehängt werden. Sie eignen sich daher besonders als Prospekt- oder Dokumentenhüllen. Wenn die Breite der Randleiste und damit die Weite des Tascheninneren über die gesamte Taschenhöhe konstant ist und im wesentlichen den DIN-Abmessungen des Schriftguts entspricht, bereitet das Einführen des oft biegeschlaffen Schriftguts in die Einschuböffnung gewisse Schwierigkeiten.

Um das Einführen von Schriftgut durch die Einschuböffnung zu erleichtern, ist es bekannt (CH-A-464 852 und FR-A-1 116 735), daß die innere Schweiß- oder Klebenaht der Randleiste einen das Tascheninnere zur Einschuböffnung hin trichterartig erweiternden, gegenüber der Außenkante spitzwinklig schrägen Verlauf aufweist.

Ausgehend hiervon liegt der Erfindung die Aufgabe zugrunde, die bekannte Folientasche der eingangs angegebenen Art dahingehend zu verbessern, daß das Einführen von Schriftgut durch die Einschuböffnung erleichtert wird.

Zur Lösung dieser Aufgabe wird gemäß der Erfindung die im Patentanspruch 1 angegebene Merkmalskombination vorgeschlagen. Weitere vorteilhafte Ausgestaltungen und Weiterbildungen der Erfindung ergeben sich aus den abhängigen Ansprüchen.

Der Erfindung liegt der Gedanke zugrunde, daß das Schriftgut leichter in die Folientasche eingeführt werden kann, wenn die Schrägstrecke geradlinig verläuft und 1,5 bis 3 mal so lang ist wie die Breite der Randleiste und wenn der spitze Winkel zwischen der Schrägstrecke und der Außenkante 10° bis 25° beträgt. Damit ist es möglich, das Schriftgut über eine ausreichende Einführstrecke hinweg schräg in die Einschuböffnung einzuführen, bevor es in paralleler Ausrichtung vollständig in die Tasche eingeschoben wird.

Die Schrägstrecke der inneren Schweiß- oder Klebenaht erstreckt sich zweckmäßig bis in die Nähe eines einschubseitigen Loches der Lochreihe. Besonders vorteilhaft ist es, wenn die Schrägstrecke der inneren Schweiß- oder Klebenaht sich bis zu einem etwa der Randleistenbreite entsprechenden Abstand zum einschubseitigen Loch der Lochreihe hin erstreckt.

Eine weitere Verbesserung des Einschubverhaltens kann dadurch erzielt werden, daß die Randleiste an ihrem einschubseitigen Ende abgerundet ist.

Die Außenkante der Randleiste ist vorteilhafterweise ebenfalls durch eine Schweiß- oder Klebenaht gebildet. Eine bevorzugte Ausgestaltung der Erfindung sieht dabei vor, daß die innere Schweiß- oder Klebenaht und die als Schweiß- oder Klebenaht ausgebildete Außenkante eine Randleistentasche zur Aufnahme der Verstärkungseinlage begrenzen, wobei die innere und äußere Schweiß- oder Klebenaht stirnseitig durch konvex abgerundete Verbindungsnähte unter Bildung einer geschlossenen Randleistentasche miteinander verbunden sein können.

Eine weitere Erleichterung beim Einführen von Schriftgut wird dadurch erzielt, daß eine der Folienlagen im Bereich ihrer die Einschuböffnung begrenzenden Randkante eine bis in die Nähe der Schrägstrecke der inneren Schweiß- oder Klebenaht reichende randoffene Aussparung aufweist.

Im folgenden wird die Erfindung anhand eines in der Zeichnung in schematischer Weise dargestellten Ausführungsbeispiels näher erläutert. Es zeigen
- Fig. 1: eine Draufsicht auf eine Folientasche mit eine Einführschräge;
- Fig. 2: einen Ausschnitt aus der Folientasche nach Fig. 1 im Bereich der Einführschräge.

Die in der Zeichnung dargestellte Folientasche besteht aus zwei im wesentlichen rechteckigen, flach gegeneinander anliegenden Folienlagen 10, die an einer Faltkante unter Bildung eines geschlossenen Längsseitenrands 12 einstückig miteinander verbunden sind. Am gegenüberliegenden Längsseitenrand befindet sich eine Randleiste 14, die durch eine innere Schweißnaht 16 und eine äußere Schweißnaht 18, sowie endseitigen konvexen Verbindungsnähten 20,22 unter Bildung einer geschlossenen Randleistentasche begrenzt ist. Die Randleistentasche enthält einen Verstärkungsstreifen 24 aus Flachmaterial sowie eine Reihe von durchgehenden Rundlöchern 26 zum Abheften der Folientasche in einem Ordner oder einem Ringbuch.

Am unteren Schmalseitenrand 28 sind die Folienlagen 10 durch eine einfache Schweißnaht miteinander verbunden, während sie an ihrem oberen Schmalseitenrand 30 unter Bildung einer Einschuböffnung für Schriftgut nicht miteinander verbunden sind.

Zur Erleichterung des Einführens von Schriftgut in die Folientasche weist die innere Schweißnaht 16 der Randleiste 14 in der Nähe ihres einschubseitigen Endes entlang einer Schrägstrecke 32 einen das Taschen innere zur Einschuböffnung 30 hin trichterartig erweiternden, gegenüber der äußeren Schweißnaht 18 spitzwinklig schrägen Verlauf auf. Der spitze Winkel α beträgt bei dem gezeigten Ausführungsbeispiel etwa 15°, während die Schrägstrecke etwa doppelt so lang ist, wie die Breite b der Randleiste. Dadurch nimmt die Randleiste 14 entlang der Schrägstrecke 32 zum einschubseitigen Ende hin auf etwa die Hälfte ihrer maximalen Breite b ab. Weiter erstreckt sich die Schrägstrecke 32 der inneren Schweißnaht 16 bis zu einem etwa der Randleistenbreite b entsprechenden Abstand a zum einschubseitigen Loch 26' der Lochreihe 26.

Zur weiteren Erleichterung des Einführens von Schriftgut weist die rückwärtige Folienlage gemäß Fig. 1 und 2 im Bereich ihrer die Einschuböffnung begrenzenden Randkante 30 eine bis in die Nähe der Schrägstrecke 32 der inneren Schweißnaht 16 reichende randoffene Aussparung 34 auf.

Sowohl die Folienlagen 10 als auch der Verstärkungsstreifen 24 bestehen zweckmäßig aus Polypropylen.

Zusammenfassend ist folgendes festzustellen: Die Erfindung bezieht sich auf eine Folientasche aus zwei flach gegeneinander anliegenden, im Umriß im wesentlichen rechteckigen Folienlagen 10. Die Folientasche ist an drei Seitenrändern 12,14,28 durch Falt-, Schweiß- oder Klebelinien bzw. -nähte geschlossen und an einem Seitenrand 30 unter Bildung einer Einschuböffnung für Schriftgut offen. Weiter ist an einem zum offenen Seitenrand 30 senkrechten Seitenrand 18 eine Randleiste 14 mit definierter Breite angeordnet. Um das Einführen des Schriftguts in die Folientasche zu erleichtern, weist die innere Schweißnaht 16 der Randleiste 14 in der Nähe ihres einschubseitigen Endes 22 einen das Tascheninnere zur Einschuböffnung hin trichterartig erweiterenden, gegenüber der Außenkante 18 spitzwinklig schrägen Verlauf auf.

## Patentansprüche

1. Folientasche aus zwei flach gegeneinander anliegenden, im Umriß im wesentlichen rechteckigen Folienlagen (10), die an drei Seitenrändern (12,14,28) an die Folienlagen (10) miteinander verbindenden Falt-, Schweiß- oder Klebelinien geschlossen und an einem, vorzugsweise an einer Schmalseite angeordneten Seitenrand (30) unter Bildung einer Einschuböffnung für Schriftgut oder dergleichen offen ist, und die an einem zum offenen Seitenrand (30) senkrechten Seitenrand (14) eine vorzugsweise eine Verstärkungseinlage (24) enthaltende, durch eine das Tascheninnere begrenzende innere Schweiß- oder Klebenaht (16) und eine zu dieser im wesentlichen parallele Außenkante (18) begrenzte Randleiste (14) mit definierter Breite (b) aufweist, wobei die innere Schweiß- oder Klebenaht (16) der Randleiste (14) entlang einer Schrägstrecke (32) in der Nähe ihres einschubseitigen Endes einen das Tascheninnere zur Einschuböffnung (30) hin trichterartig erweiternden, gegenüber der Außenkante (18) spitzwinklig schrägen Verlauf aufweist, **dadurch gekennzeichnet**, daß die Schrägstrecke (32) geradlinig verläuft und 1,5 bis 3 mal so lang ist wie die Breite (b) der Randleiste (14) und daß der spitze Winkel (α) zwischen der Schrägstrecke (32) und der Außenkante (18) 10° bis 25° beträgt.

2. Folientasche nach Anspruch 1, **dadurch gekennzeichnet**, daß die Randleiste entlang der Schrägstrecke (32) zum einschubseitigen Ende (22) hin auf etwa die Hälfte ihrer Breite (b) abnimmt.

3. Folientasche nach Anspruch 1 oder 2, **dadurch gekennzeichnet**, daß die Randleiste (14) an ihrem einschubseitigen Ende (22) abgerundet ist.

4. Folientasche nach einem der Ansprüche 1 bis 3, **dadurch gekennzeichnet**, daß die Schrägstrecke (32) der inneren Schweiß- oder Klebenaht (16) sich bis in die Nähe eines einschubseitigen Loches (26') der Lochreihe (26) hin erstreckt.

5. Folientasche nach Anspruch 4, **dadurch gekennzeichnet**, daß die Schrägstrecke (32) der inneren Schweiß- oder Klebenaht (16) sich bis zu einem etwa der Randleistenbreite (b) entsprechenden Abstand (a) zum einschubseitigen Loch (26') der Lochreihe (26) hin erstreckt.

6. Folientasche nach einem der Ansprüche 1 bis 5, **dadurch gekennzeichnet**, daß die Außenkante der Randleiste (14) durch eine Schweiß- oder Klebenaht (18) gebildet ist.

7. Folientasche nach einem der Ansprüche 1 bis 6, **dadurch gekennzeichnet**, daß die innere Schweiß- oder Klebenaht (16) und die als Schweiß- oder Klebenaht (18) ausgebildete Außenkante eine vorzugsweise geschlossene Randleistentasche (14) zur Aufnahme der Verstärkungseinlage (24) begrenzen.

8. Folientasche nach Anspruch 7, **dadurch gekennzeichnet**, daß die innere und äußere Schweiß- oder Klebenaht (16,18) stirnseitig durch vorzugsweise konvex abgerundete Verbindungsnähte (20,22) unter Bildung einer geschlossenen Randleistentasche (14) miteinander verbunden sind.

9. Folientasche nach einem der Ansprüche 1 bis 8, **dadurch gekennzeichnet**, daß die Folienlagen (10) und/oder der Verstärkungsstreifen (24) aus Polypropylen bestehen.

10. Folientasche nach einem der Ansprüche 1 bis 9, **dadurch gekennzeichnet**, daß mindestens eine der Folienlagen (10) im Bereich ihres die Einschuböffnung begrenzenden Seitenrandes (30) eine bis in die Nähe der Schrägstrecke (32) der inneren Schweiß- oder Klebenaht (16) reichende randoffene Aussparung (34) aufweist.

11. Folientasche nach einem der Ansprüche 1 bis 10, **dadurch gekennzeichnet**, daß die Schrägstrecke etwa doppelt so lang ist wie die Breite (b) der Randleiste (14), und daß der spitze Winkel (α) etwa 15° beträgt.

## Claims

1. Foil pocket comprising two layers of foil (10) lying one flat against the other and substantially rectangular in contour, which pocket is closed at three side edges (12, 14, 28) at fold, weld or pasted lines connecting the foil layers (10) to one another and is open at one side edge (30), preferably disposed at a narrow side, so as to form an insertion opening for documents or the like, and which at a side edge (14) at right angles to the open side edge (30) has an edge strip (14) of a defined width, which preferably contains a stiffening insert (24) and is delimited by an inner weld or pasted seam (16) delimiting the pocket interior and by an outer edge (18) substantially parallel to said seam, the inner weld or pasted seam (16) of the edge strip (14) along an oblique section (32) in the vicinity of its insertion-side end following a course which is inclined at an acute angle to the outer edge (18) and widens the pocket interior in a funnel-like manner towards the insertion opening (30), **characterized in that** the oblique section (32) extends rectilinearly and is 1.5 to 3 times as long as the width (b) of the edge strip (14) and that the acute angle (α) between the oblique section (32) and the outer edge (18) is 10° to 25°.

2. Foil pocket according to claim 1, **characterized in that** the edge strip decreases along the oblique section (32) towards the insertion-side end (22) down to approximately half of its width (b).

3. Foil pocket according to claim 1 or 2, **characterized in that** the edge strip (14) is rounded off at its insertion-side end (22).

4. Foil pocket according to one of claims 1 to 3, **characterized in that** the oblique section (32) of the inner weld or pasted seam (16) extends as far as in the vicinity of an insertion-side hole (26') of the row of holes (26).

5. Foil pocket according to claim 4, **characterized in that** the oblique section (32) of the inner weld or pasted seam (16) extends as far as a point, whose distance (a) from the insertion-side hole (26') of the row of holes (26) corresponds approximately to the edge strip width (b).

6. Foil pocket according to one of claims 1 to 5, **characterized in that** the outer edge of the edge strip (14) is formed by a weld or pasted seam (18).

7. Foil pocket according to one of claims 1 to 6, **characterized in that** the inner weld or pasted seam (16) and the outer edge in the form of a weld or pasted seam (18) delimit a preferably closed edge strip pocket (14) for receiving the stiffening insert (24).

8. Foil pocket according to claim 7, **characterized in that** the inner and outer weld or pasted seams (16, 18) are connected to one another at their ends by preferably convexly rounded-off connecting seams (20, 22) so as to form a closed edge strip pocket (14).

9. Foil pocket according to one of claims 1 to 8, **characterized in that** the layers of foil (10) and/or the stiffening strip (24) are made of polypropylene.

10. Foil pocket according to one of claims 1 to 9, **characterized in that** at least one of the layers of foil (10), in the region of its side edge (30) delimiting the insertion opening, has an open-edged recess (34) extending as far as into the vicinity of the oblique section (32) of the inner weld or pasted seam (16).

11. Foil pocket according to one of claims 1 to 10, **characterized in that** the oblique section is approximately twice as long as the width (b) of the edge strip (14), and that the acute angle (α) is approximately 15°.

## Revendications

1. Pochette en matériau en feuille constituée de deux feuilles (10) au contour sensiblement rectangulaire appliquées à plat l'une contre l'autre, qui est fermée sur trois bords latéraux (12, 14, 28) par des lignes de pliage, de soudage ou de collage reliant lesdites feuilles (10), et ouverte sur un bord latéral (30) disposé de préférence sur un petit côté, avec formation d'une ouverture d'introduction pour des documents ou analogues, et qui présente, sur un bord latéral (14) perpendiculaire au bord latéral (30) ouvert, une baguette latérale (14) d'une largeur (b) définie contenant de préférence un insert de renfort (24), délimitée par un joint soudé ou collé intérieur (16) délimitant l'intérieur de la pochette et par un bord extérieur (18) sensiblement parallèle audit joint, le joint soudé ou collé intérieur (16) de la baguette latérale (14) présentant, à proximité de son extrémité située du côté introduction, une orientation en oblique le long d'une section chanfreinée (32) qui élargit l'intérieur de la pochette en forme d'entonnoir en direction de l'ouverture d'introduction (30) et forme un angle aigu avec le bord extérieur (18), **caractérisée en ce** que la section chanfreinée (32) est rectiligne et 1,5 à 3 fois plus longue que la largeur (b) de la baguette latérale (14), et que l'angle aigu (α) entre la section chanfreinée (32) et le bord extérieur (18) est de 10° à 25°.

2. Pochette en matériau en feuille selon la revendication 1, caractérisée en ce que la baguette latérale diminue le long de la section chanfreinée (32), en direction de l'extrémité (22) située du côté introduction, jusqu'à environ la moitié de sa largeur (b).

3. Pochette en matériau en feuille selon l'une des revendications 1 et 2, caractérisée en ce que la baguette latérale (14) est arrondie à son extrémité (22) située du côté introduction.

4. Pochette en matériau en feuille selon l'une des revendications 1 à 3, caractérisée en ce que la section chanfreinée (32) du joint soudé ou collé intérieur (16) s'étend jusqu'à proximité d'un trou (26') de la rangée de perforations (26) situé du côté introduction.

5. Pochette en matériau en feuille selon la revendication 4, caractérisée en ce que la section chanfreinée (32) du joint soudé ou collé intérieur (16) s'étend jusqu'à une distance (a) du trou (26') de la rangée de perforations (26) situé du côté introduction, qui correspond sensiblement à la largeur (b) de la baguette latérale.

6. Pochette en matériau en feuille selon l'une des revendications 1 à 5, caractérisée en ce que le bord extérieur de la baguette latérale (14) est formé par un joint soudé ou collé (18).

7. Pochette en matériau en feuille selon l'une des revendications 1 à 6, caractérisée en ce que le joint soudé ou collé intérieur (16) et le bord extérieur conformé en joint soudé ou collé (18) délimitent une pochette de baguette latérale (14), de préférence fermée, pour la réception de l'insert de renfort (24).

8. Pochette en matériau en feuille selon la revendication 7, caractérisée en ce que les joints soudés ou col-lés intérieur et extérieur (16, 18) sont réunis entre eux, du côté frontal, par des joints de liaison (20, 22) à courbure convexe, avec formation d'une pochette de baguette latérale (14) fermée.

9. Pochette en matériau en feuille selon l'une des revendications 1 à 8, caractérisée en ce que les feuilles (10) et/ou la bande de renforcement (24) sont constituées de polypropylène.

10. Pochette en matériau en feuille selon l'une des revendications 1 à 9, caractérisée en ce qu'au moins l'une des feuilles (10) présente, dans la région de son bord latéral (30) délimitant l'ouverture d'introduction, un évidement (34) ouvert sur le bord qui s'étend jusqu'à proximité de la section chanfreinée (32) du joint soudé ou collé intérieur (16).

11. Pochette en matériau en feuille selon l'une des revendications 1 à 10, caractérisée en ce que la section chanfreinée est sensiblement deux fois plus longue que la largeur (b) de la baguette latérale (14), et que l'angle aigu (α) est d'environ 15°.
